# EUROPÄISCHE PATENTSCHRIFT

(11) **EP 1 956 943 B1**
(45) Veröffentlichungstag und Bekanntmachung des Hinweises auf die Patenterteilung: **02.05.2012**
(21) Anmeldenummer: 06819297.0
(22) Anmeldetag: 07.11.2006
(51) Int. Cl.: A47B 88/04

(54) **TELESKOPFÜHRUNG FÜR EIN IN EINEM MÖBELKORPUS VERSCHIEBBAR ANGEORDNETES MÖBELTEIL**
TELESCOPIC GUIDE FOR A FURNITURE PART ARRANGED DISPLACEABLY IN A FURNITURE CARCASS
GUIDE TÉLESCOPIQUE POUR ÉLÉMENT DE MEUBLE DISPOSÉ À COULISSEMENT DANS UN CORPS DE MEUBLE

(30) Priorität: 01.12.2005 DE 202005018788 U
(43) Veröffentlichungstag der Anmeldung: 20.08.2008
(73) Patentinhaber: Paul Hettich GmbH & Co. KG, 32278 Kirchlengern (DE)
(72) Erfinder: WEICHELT, Rainer, 32278 Kirchlengern (DE); MEYER, Helmut, 31675 Bückeburg (DE); FRANKE, Thomas, 32257 Bünde (DE)
(74) Vertreter: Dantz, Jan Henning
(86) Internationale Anmeldenummer: PCT/EP2006/068178
(87) Internationale Veröffentlichungsnummer: WO 2007/062961

(56) Entgegenhaltungen:
- DE-U1- 9 409 899
- DE-U1- 29 918 558
- DE-U1-202005 005 489

## Beschreibung

Die vorliegende Erfindung betrifft eine Teleskopführung für ein in einem Möbelkorpus verschiebbar angeordnetes Möbelteil wie einen Schubkasten, einen Auszug oder dergleichen, mit einer mit dem Möbelteil über ein möbelteilseitig festlegbares Rastelement verrastbaren Laufschiene und zumindest einer möbelkorpusseitig festlegbaren Führungsschiene und vorzugsweise bzw. gegebenenfalls einer die Auszugslänge vergrößernden und zwischen Führungsschiene und Laufschiene angeordneten Mittelschiene.

Teleskopschienen der gattungsgemäßen Art sind an sich bekannt, so aus der DE 89 03741 U1 oder der gattungsgemäßen DE 20 2005 005 489 U1 derselben Anmelderin.

Danach ist es aus der erstgenannten Schrift zunächst bekannt, ein in einem Möbelkorpus verschiebbar angeordnetes Möbelteil mit der Laufschiene derart zu koppeln, dass das Möbelteil im vorderen Endbereich der Laufschiene gegenüber dieser fixiert ist, und zwar in axialer Richtung wie auch quer zur Achsrichtung.

Dabei erfolgt die Kopplung dergestalt, dass diese Kopplung beim erstmaligen vollständigen Einfahren des verschiebbaren Möbelteiles herbeigeführt wird.

Von diesem Stand der Technik ausgehend wird in der DE 20 2005 005 489 vorgeschlagen, eine Teleskopführung so zu gestalten, dass eine axiale Kopplung des Möbelteiles mit der Laufschiene nach dem erstmaligen Schließen oder Einschieben des beweglichen Möbelteiles unter allen Umständen gewährleistet ist. Dies wird dadurch erreicht, dass im vorderen Endbereich der Laufschiene ein Einschubbegrenzer angeordnet ist, welcher bei noch nicht völlig eingeschobener Laufschiene am stirnseitigen Ende der Führungsschiene oder einer Mittelschiene anliegt. Das mit einem Rastnocken in eine Rastausnehmung bzw. eine Aussparung der Laufschiene eingreifende Rastelement ist dabei aus seiner Einschub-Blockadestellung heraus schwenkbar.

Damit wird die Kopplung zwischen der Laufschiene und dem Möbelteil dadurch gesichert, dass die Laufschiene in Einschubrichtung zunächst kurz vor Erreichen der endgültigen Einschubstellung zwangsweise blockiert und erst nach erfolgter Kopplung zwischen der Laufschiene und dem Möbelteil wieder freigegeben wird, wobei durch die Mittel, welche die Kopplung bewirken, der Einschubbegrenzer aus seiner Einschub-Blockadestellung heraus geschwenkt wird. Dies führt zu einer sichereren und optimierten Montage.

Auch diese Konstruktion bedarf einer weiteren Optimierung. So liegt der Einschubbegrenzer auf der Stirnfläche der Mittelschiene auf, die eine durch ein Schneidwerkzeug erzeugte Scherfläche, bestehend aus einer Schneidenrundung (Anschnittseite), einer Trennfläche und einer Bruchfläche (Abrissbereich mit Grat) aufweist. Bei der Montage erweist sich dieser Grat gelegentlich als hinderlich.

Die Erfindung hat die Aufgabe, dieses Problem wenigstens weitgehend zu lösen und die gattungsgemäße Anordnung derart weiterzuentwickeln, dass eine hohe Montagesicherheit unter Vermeidung der vorstehend beschriebenen Problematik erreicht wird.

Die Erfindung löst diese Aufgabe durch den Gegenstand des Anspruchs 1.

Vorteilhafte Ausgestaltungen sind den Unteransprüchen zu entnehmen.

Erfindungsgemäß weist das Rastelement zwei Rastnasen auf und die Laufschiene zwei oder mehr in Einschubrichtung des Kastens zueinander versetzt angeordnete Aussparungen, wobei die Rastnasen und Aussparungen derart angeordnet sind, dass im montierten Zustand entweder nur die erste Rastnase in die erste Aussparung oder die zweite Rastnase in die zweite Aussparung eingreift.

Wenn die Trägheitskraft des Schubkastens beim Einschieben - beispielsweise beim Auflaufen auf einen Dämpfer - jedenfalls kurzzeitig größer ist als die Reibungskraft der Rastnase in der Ausnehmung, gelangt die erste Rastnase außer Eingriff mit der Ausnehmung. Jetzt rutscht der Schubkasten auf der Laufschiene durch und die zweite Rastnase gelangt in Eingriff mit der zweiten Ausnehmung. Derart wird einfach und sicher die zweite Montageposition erreicht, in welcher der Kasten mit seiner Frontblende in eingeschobener Stellung optimaler liegt. Diese Art der Montage ist einfach und sicher.

Zweckmäßig realisiert werden kann die vorstehende Bedingung vorzugsweise von einem an der Teleskopführung angeordneten gedämpften Selbsteinzug zum vorzugsweise federunterstützen Einzug des Schubkastens zumindest über einen Teil seines Ausziehweges.

Die erfindungsgemäße Anordnung dient dazu, eine Sicherheitsfunktion zu erfüllen und den Schubkasten bereits bei seiner ersten Vormontage sicher und unverlierbar mit der Seitenzarge zu koppeln. Die erste Aussparung ist dabei derart an der Laufschiene in Längsrichtung angeordnet bzw. ausgebildet, dass sie beim ersten Einschieben des Schubkasten sicher von der ersten Rastnase erreicht wird, so dass diese in sie eingreift.

Durch diese Vorverraststellung wird erreicht, dass der Kasten auch bei seiner Vormontage so gesichert ist, dass sich die Elemente nicht voneinander lösen können, bis er die endgültige Rastposition des Kastens, in der er nicht mehr verrutschen kann, nach einem genügend schwungvollen weiteren Öffnen und Schließen erreicht, bei dem der Schubladen auf den gedämpften Selbsteinzug aufläuft, wobei die zweite Rastnase die zweite Aussparung erreicht.

Besonders bevorzugt ist dabei der Abstand der Anschlagflächen der Rastnasen zum Anschlag in den Aussparungen kleiner als der Abstand der korrespondierenden Anschlagflächen der Aussparungen zu bemessen.

Der im Stand der Technik vorgesehene Einschubbegrenzer wird nebst den mit ihm einhergehenden Problemen eingespart.

Nachfolgend wird die Erfindung unter Bezug auf die Zeichnung anhand von Ausfiihrungsbeispielen näher beschrieben. Es zeigt:
- Figur 1: eine stirnseitige Ansicht einer erfindungsgemäßen Teleskopführung;
- Figur 2: eine perspektivische Sprengansicht von Elementen einer Schubkastenzarge nebst einem Rastelement und der Teleskopführung aus Fig.1;
- Figuren 3a u. 3b: verschiedene perspektivische Darstellungen des Rastelementes;
- Figur 4: eine Teilansicht der Teleskopführung aus Fig. 1 und 2;
- Figuren 5: einen Vertikalschnitt durch eine Schubkasten und eine Teleskopführung im Bereich des Rastelementes; und
- Figuren 6a bis 6d: vereinfachte, schematische Darstellungen verschiedener Phasen beim Einschub- und Kopplungsvorgang zwischen einem Möbelteil und einer Laufschiene.

In Figur 1 ist mit dem Bezugszeichen 1 insgesamt eine Teleskopführung für ein in einem Möbelkorpus verschiebbar geführtes Möbelteil wie z. B. einen Schubkasten bezeichnet.

Diese Teleskopführung weist eine mit einem verschiebbaren Möbelteil koppelbare Laufschiene 2, eine an einem angedeuteten Möbelkorpus 3 festgelegte Führungsschiene 4 sowie eine die Auszugslänge vergrößernde Mittelschiene 5 auf, welche zwischen der Laufschiene 2 und der Führungsschiene 4 angeordnet ist.

Figur 2 zeigt eine Seitenzarge 6 eines Schubkastens, an der ein insgesamt mit dem Bezugszeichen 7 bezeichnetes Rastelement durch Klipsverbindungen festgelegt ist, welches dazu dient, eine Kopplung zwischen einem Schubkasten und der Laufschiene 2 der Teleskopführung 1 zu bewirken.

Die Figuren 2 sowie 3a und 3b zeigen, dass das Rastelement einen Grundschenkel 7a sowie zwei Rastschenkel 7b, 7c aufweist, die dachartig aufeinander zugerichtet sind bzw. die spitzwinklig am Grundschenkel 7a ansetzen, deren freie Enden aber nicht miteinander verbunden sind.

An ihren vom Grundschenkel 7a jeweils abgewandten Seiten sind die beiden Rastschenkel 7b, 7c jeweils mit einer Rastnase 7d, 7e versehen.

Am Grundschenkel 7a ist ferner ein Vorsprung 7f mit Klipsmitteln 7g zur Festlegung an einem korrespondierend ausgebildeten Auflage- und Versteifungssteg 6a der Seitenzarge 6 ausgebildet.

Derart wird das Rastelement 7 zunächst an der Seitenzarge 6 festgelegt.

Die erste Rastnase 7d des Rastelementes 7 dazu dient dazu, in noch zu beschreibender Art und Weise in eine erste Aussparung 8 (Fig. 6) der Laufschiene 2 einzugreifen und somit den Schubkasten mit der Laufschiene 2 bei der ersten Montage vorläufig zu koppeln, bis nach einem Herausziehen und Wiedereinschieben des Schubkastens die zweite Rastnase 7e in eine zweite, relativ zur ersten Aussparung 8 in Längsrichtung der Laufschiene 2 versetzte Aussparung 9 eingreift.

Figur 4 zeigt eine Unteransicht der Seitenzarge 6 mit am Auflage- und Versteifungssteg 6a montiertem Rastelement 7.

Die Figuren 6a bis 6d zeigen den vorderen Endbereich der Laufschienen 2 während mehreren erschiedenen Stufen der Montage.

Deutlich wird, dass diese Laufschiene 2 mit zumindest zwei Aussparungen 8, 9 versehen ist, in welche jeweils eine der Rastnase 7d, 7e des Rastelementes 7 zum Zwecke der axialen Kopplung zwischen einem beweglichen Möbelteil und der Laufschiene 2 eingreifen kann.

Dabei ist es möglich, mit einer Entriegelungshandhabe 7h von Hand die jeweils verrastete Rastnase 7e aus der jeweiligen Aussparung 8 oder 9 der Laufschiene 2 herauszubewegen und somit die Kopplung aufzuheben.

Durch ein erstes und wenigstens ein weiteres Einschieben des Schubkastens 9 in den Möbelkorpus 3 hinein ergeben sich die Ablaufphasen gemäß den Figuren 6a bis 6d, die sicherstellen, dass der Schubkasten mit der Seitenzarge 6 erst dann vollständig in das Innere des Möbelkorpus 3 eingefahren werden kann, wenn die Kopplung zwischen der Laufschiene 2 und der Zarge 6 des Schubkastens sicher gestellt ist.

Dieser Ablauf sei anhand der Fig. 6a-d nochmals wie folgt geschildert:
Bei der ersten Montage wird der Schubkasten mit der Seitenzarge 6 und dem Rastelement 7 auf die Teleskopführung 1 bzw. die Laufschiene 2 aufgesetzt und bis zum Anschlag der Blende an den Möbelkorpus 3 herangeschoben (Fig. 6a).

Dabei erreicht wenigstens eines der vorzugsweise zwei (an der rechten und linken Zarge angeordneten) Rastelemente 7 des Schubkastens mit einer seiner Rastnasen 7d, 7e wenigstens eine der Aussparungen 8, 9 bzw. eines der Rastfenster Laufschiene 2 der Auszugsführung (Fig. 6b).

Beim nächsten Öffnen des Kastens bis in den Auszugsanschlag (Bild unten) kann der Kasten gegenüber der Auszugsschiene verrutschen, aber nicht mehr herausrutschen (Sicherheitsanschlag; Fig. 6c) .Der Abstand des Anschlagflächen 10, 11 an den Rastteilen ist dabei kleiner als de Abstand der Anschlagflächen 12, 13 der Aussparungen 8, 9.

Nach dem Öffnen wird der Schubkasten mit den Seitenzargen 6 mit Schwung geschlossen, wobei der Kasten beim Auftreffen des Schubkastens 6 beispielsweise auf einen Dämpfer 14 (z.B. eines gedämpften Selbsteinzugs zum vorzugsweise federunterstützen Einzug des Schubkastens mit den Seitenzargen (6) zumindest über einen Teil des Ausziehweges) aufläuft und bei diesem verzögerten Auftreffen in seine Schließstellung soweit nach hinten rutscht, dass das zweite Rastelement die zweite Aussparung 9 der Laufschiene 2 erreicht (Fig. 6d).

### Bezugzeichen

- Teleskopführung: 1
- Laufschiene: 2
- Möbelkorpus: 3
- Führungsschiene: 4
- Mittelschiene: 5
- Seitenzarge: 6
- Versteifungssteg: 6a
- Grundschenkel: 7a
- Rastschenkel: 7b, 7c
- Rastnasen: 7d, 7e
- Vorsprung: 7f
- Klipsmittel: 7g
- Entriegelungshandhabe: 7h
- Aussparungen: 8, 9
- Anschlagflächen: 10, 11, 12, 13,
- Dämpfer: 14

## Patentansprüche

1. Teleskopführung (1) für ein in einem Möbelkorpus (3) verschiebbar angeordnetes Möbelteil wie einen Schubkasten (9), einen Auszug oder dergleichen, mit
a. einer mit dem Möbelteil über ein möbelteilseitig festlegbares Rastelement (7) verrastbaren Laufschiene (2) und
b. zumindest einer möbelkorpusseitig festlegbaren Führungsschiene (4) und
c. vorzugsweise bzw. gegebenenfalls einer die Auszugslänge vergrößernden und zwischen Führungsschiene (4) und Laufschiene (2) angeordneten Mittelschiene (5),
d. wobei das Rastelement (7) zwei Rastnasen (7d, 7e) und die Laufschiene (2) zwei oder mehr in Einschubrichtung des Kastens zueinander versetzte angeordnete Aussparungen (8, 9) aufweist,
e. wobei die Rastnasen (7d, 7e) und Aussparungen (8, 9) derart angeordnet sind, dass entweder nur die erste Rastnase (7d) in die erste Aussparung (8) oder die zweite Rastnase (7e) in die zweite Aussparung (9) eingreift.

2. Teleskopführung nach Anspruch 1, **dadurch gekennzeichnet, dass** an der Teleskopführung (1) ein Dämpfer (14), vorzugsweise eines gedämpften Selbsteinzuges angeordnet ist.

3. Teleskopführung nach Anspruch 1 oder 2, **dadurch gekennzeichnet, dass** das Rastelement (7) einen Grundschenkel (7a) sowie zwei Rastschenkel (7b, 7c) aufweist, welche spitzwinklig am Grundschenkel (7a) ansetzen.

4. Teleskopführung nach einem der vorstehenden Ansprüche, **dadurch gekennzeichnet, dass** die beiden Rastschenkel (7b, 7c) an ihren vom Grundschenkel (7a) abgewandten Seiten jeweils mit einer der Rastnasen (7d, 7e) versehen sind, die zum Eingriff in die Aussparungen (8 , 9) der Laufschiene (2) dienen.

5. Teleskopführung nach einem der vorstehenden Ansprüche, **dadurch gekennzeichnet, dass** die erste Aussparung (8) derart an der Laufschiene (2) in Längsrichtung angeordnet bzw. ausgebildet, dass sie unmittelbar nach der Montage beim ersten Einschieben des Schubkasten von der ersten Rastnase (7d) erreicht wird, so dass diese in sie eingreift.

6. Teleskopführung nach einem der vorstehenden Ansprüche, **dadurch gekennzeichnet, dass** die zweite Aussparung (9) derart an der Laufschiene (2) in Längsrichtung angeordnet bzw. ausgebildet, dass sie bei einem genügend schwungvollen zweiten bzw. weiteren Einschieben des Schubkasten von der zweiten Rastnase (7e) erreicht wird, so dass diese in sie eingreift.

7. Teleskopführung nach einem der vorstehenden Ansprüche, **dadurch gekennzeichnet, dass** der Abstand der Anschlagflächen (10, 11) der Rastnasen (7d, 7e) zum Anschlag in den Aussparungen (8, 9) kleiner als der Abstand der korrespondierenden Anschlagflächen (12, 13) der Aussparungen (8, 9).

8. Teleskopführung nach einem der vorstehenden Ansprüche, **dadurch gekennzeichnet, dass** das Rastelement (7) mittels einer Klipsverbindung an der Seitenzarge (6) des Schubkastens festgelegt ist.

9. Teleskopführung nach einem der vorstehenden Ansprüche, **dadurch gekennzeichnet, dass** das Rastelement (7) eine Entriegelungshandhabe (7h) aufweist.

## Claims

1. Telescopic guide (1) for a furniture component, such as a drawer (9), a pull-out tray or the like, which is arranged such that it can slide within a furniture carcass (3), comprising
a. a running rail (2) which can be latched with the furniture component via a latching element (7) which can be fixed on the furniture component,
b. at least one guide rail (4) which can be fixed on the furniture carcass, and
c. preferably, or if appropriate, a central rail (5) which increases the extension length and is arranged between the guide rail (4) and running rail (2),
d. wherein the latching element (7) comprises two latching lugs (7d, 7e), and the running rail (2) comprises two or more apertures (8, 9) arranged with a mutual offset in the insertion direction of the drawer, and
e. wherein the latching lugs (7d, 7e) and apertures (8, 9) are arranged in such a way that either only the first latching lug (7d) engages in the first aperture (8) or the second latching lug (7e) engages in the second aperture (9).

2. Telescopic guide according to Claim 1, **characterized in that** a damper (14), preferably a damped self-retracting member, is arranged on the telescopic guide (1).

3. Telescopic guide according to Claim 1 or 2, **characterized in that** the latching element (7) comprises a base leg (7a) and two latching legs (7b, 7c) which emanate from the base leg (7a) at an acute angle.

4. Telescopic guide according to one of the preceding claims, **characterized in that** the two latching legs (7b, 7c) are provided, on their opposite sides to the base leg (7a), with one of the latching lugs (7d, 7e), respectively, these lugs serving to engage in the apertures (8, 9) in the running rail (2).

5. Telescopic guide according to one of the preceding claims, **characterized in that** the first aperture (8) is arranged or formed in the running rail (2) in the longitudinal direction in such a way that the first latching lug (7d) reaches said aperture, so as to engage therein, directly after assembly during the first insertion of the drawer.

6. Telescopic guide according to one of the preceding claims, **characterized in that** the second aperture (9) is arranged or formed in the running rail (2) in the longitudinal direction in such a way that the second latching lug (7e) reaches said aperture, so as to engage therein, during a sufficiently forceful second, or further, insertion of the drawer.

7. Telescopic guide according to one of the preceding claims, **characterized in that**, for the purpose of latching in the apertures (8, 9), the distance between the stop faces (10, 11) of the latching lugs (7d, 7e) is less than the distance between the corresponding stop faces (12, 13) of the apertures (8, 9).

8. Telescopic guide according to one of the preceding claims, **characterized in that** the latching element (7) is fixed on the side frame (6) of the drawer by means of a snap connection.

9. Telescopic guide according to one of the preceding claims, **characterized in that** the latching element (7) comprises an unlocking handle (7h).

## Revendications

1. Guide télescopique (1) pour un élément de meuble disposé de manière à pouvoir coulisser dans un corps de meuble (3) tel qu'un tiroir (9), une partie se déployant ou similaire, comportant
a. un rail de roulement (2) pouvant être enclenché avec la partie de meuble par l'intermédiaire d'un élément d'encliquetage (7) pouvant être fixé côté partie de meuble et
b. au moins un rail de guidage (4) pouvant être fixé côté corps de meuble et
c. de préférence ou éventuellement un rail central (5) agrandissant la longueur de déploiement et disposé entre le rail de guidage (4) et le rail de roulement (2),
d. l'élément d'encliquetage (7) présentant deux taquets d'encliquetage (7d, 7e) et le rail de roulement (2) présentant deux évidements (8, 9) ou plus disposés de manière décalée l'un par rapport à l'autre dans le sens de poussée du tiroir,
e. les taquets d'encliquetage (7d, 7e) et les évidements (8, 9) étant disposés de telle manière que soit seul le premier taquet d'encliquetage (7d) vient en prise avec le premier évidement (8) soit le deuxième taquet d'encliquetage (7e) vient en prise avec le deuxième évidement (9).

2. Guide télescopique selon la revendication 1, **caractérisé en ce qu'**un amortisseur (14), de préférence un dispositif de rentrée automatique amorti, est disposé au niveau du guide télescopique (1).

3. Guide télescopique selon la revendication 1 ou 2, **caractérisé en ce que** l'élément d'encliquetage (7) présente une branche de base (7a) ainsi que deux branches d'encliquetage (7b, 7c), lesquelles sont fixées de manière à former un angle aigu au niveau de la branche de base (7a).

4. Guide télescopique selon l'une quelconque des revendications précédentes, **caractérisé en ce que** les deux branches d'encliquetage (7b, 7c) sont pourvues au niveau de leurs côtés opposés à la branche de base (7a) respectivement d'un des taquets d'encliquetage (7d, 7e), lesquels servent à venir en prise avec les évidements (8, 9) des rails de roulement (2).

5. Guide télescopique selon l'une quelconque des revendications précédentes, **caractérisé en ce que** le premier évidement (8) est disposé ou réalisé dans le sens longitudinal au niveau du rail de roulement (2) de telle manière que le premier taquet d'encliquetage (7d) atteint le premier évidement directement après le montage lorsque le tiroir est poussé vers l'intérieur pour la première fois de sorte que ledit taquet d'encliquetage vient en prise avec le premier évidement.

6. Guide télescopique selon l'une quelconque des revendications précédentes, **caractérisé en ce que** le deuxième évidement (9) est disposé ou réalisé dans le sens longitudinal au niveau du rail de roulement (2) de telle manière que le deuxième taquet d'encliquetage (7e) atteint le deuxième évidement lorsque le tiroir est poussé vers l'intérieur pour la deuxième fois ou ultérieurement avec suffisamment d'élan de sorte que ledit taquet d'encliquetage vient en prise avec le deuxième évidement.

7. Guide télescopique selon l'une quelconque des revendications précédentes, **caractérisé en ce que** la distance des surfaces de butée (10, 11) des taquets d'encliquetage (7d, 7e) par rapport à la butée dans les évidements (8, 9) est inférieure à la distance des surfaces de butée (12, 13) correspondantes des évidements (8, 9) entre elles.

8. Guide télescopique selon l'une quelconque des revendications précédentes, **caractérisé en ce que** l'élément d'encliquetage (7) est fixé au niveau du panneau latéral (6) du tiroir au moyen d'un dispositif d'assemblage par clips.

9. Guide télescopique selon l'une quelconque des revendications précédentes, **caractérisé en ce que** l'élément d'encliquetage (7) présente une prise de déverrouillage (7h).
